# EUROPÄISCHE PATENTSCHRIFT

(11) **EP 2 674 045 B1**
(45) Veröffentlichungstag und Bekanntmachung des Hinweises auf die Patenterteilung: **11.12.2019**
(21) Anmeldenummer: 13171706.8
(22) Anmeldetag: 12.06.2013
(51) Int. Cl.: A24C 5/34, G01N 23/16, G01N 21/952

(54) **Messmodul und Messanordnung zum Messen von in Strangmaschinen der Tabak verarbeitenden Industrie hergestellten Strängen und/oder Strangabschnitten sowie Strangmaschinen mit solchen Messmodulen bzw. einer solchen Messanordnung**
Measurement module and measuring arrangement for measuring rods and/or rod sections manufactured in rod makers of the tobacco processing industry as well as rod makers with such measurement modules respectively such a measuring arrangement
Module de mesure et dispositif de mesure pour la mesure de tiges et/ou de sections de tige fabriquées dans des machines de fabrication de tiges de l'industrie de traitement du tabac ainsi que machines de fabrication de tiges dotées de tels modules de mesure ou d'un tel dispositif de mesure

(30) Priorität: 13.06.2012 DE 102012105121
(43) Veröffentlichungstag der Anmeldung: 18.12.2013
(73) Patentinhaber: Hauni Maschinenbau GmbH, 21033 Hamburg (DE)
(72) Erfinder: Fischer, Simon, 22335 Hamburg (DE); Goetz, Jürgen, 22885 Barsbüttel (DE)
(74) Vertreter: Stork Bamberger Patentanwälte PartmbB

(56) Entgegenhaltungen:
- EP-A1- 0 937 978
- DE-A1- 3 118 296
- US-A- 3 056 026
- US-A1- 2006 033 919

## Beschreibung

Die Erfindung betrifft ein Messmodul, ausgebildet und eingerichtet zum Messen von in Strangmaschinen der Tabak verarbeitenden Industrie hergestellten und in Förderrichtung F transportierten Strängen und/oder Strangabschnitten, umfassend ein Gehäuse, mindestens einen Strangdurchlaufkanal, mindestens ein in dem Gehäuse angeordnetes und auf den oder jeden Strangdurchlaufkanal gerichtetes Messmittel sowie ein Mittel zum Einbringen von Reinigungsluft RL in den Strangdurchlaufkanal, wobei in dem oder jedem Strangdurchlaufkanal ein ausschließlich dem Messmodul zugeordneter Schutzrohrabschnitt angeordnet ist, der vollständig innerhalb des Gehäuses angeordnet ist, wobei sich der Schutzrohrabschnitt von einem Einlaufbereich E des oder jedes Strangs in den Strangdurchlaufkanal bis zu einem Auslaufbereich A des oder jedes Strangs aus dem Strangdurchlaufkanal erstreckt, wobei im Einlaufbereich E jedes Strangs in den Strangdurchlaufkanal ein Düsenelement zum Einbringen von Reinigungsluft RL in den Schutzrohrabschnitt angeordnet ist, wobei jedes Düsenelement zum radial gerichteten Zuführen der Reinigungsluft RL an den Schutzrohrabschnitt und längsaxial gerichteten Leiten der Reinigungsluft RL in dem Schutzrohrabschnitt ausgebildet und eingerichtet ist.

Des Weiteren betrifft die Erfindung eine Messanordnung, ausgebildet und eingerichtet zum Messen von in Strangmaschinen der Tabak verarbeitenden Industrie hergestellten und in Förderrichtung F transportierten Strängen und/oder Strangabschnitten, umfassend einen Messkopf mit mindestens einem Messmodul zur Bildung einer Messstrecke M, wobei in dem Messkopf mindestens ein sich in Förderrichtung F durch den gesamten Messkopf und alle Messmodule erstreckender, durchgängiger Strangdurchlaufkanal ausgebildet ist und dem Messkopf mindestens eine Strangführungseinrichtung zugeordnet ist, sowie eine Auswerteeinheit, an die jedes Messmodul über eine Verbindung angeschlossen ist.

Die Erfindung befasst sich auch mit einer Strangmaschine zum Herstellen von mindestens einem Strang und/oder Strangabschnitten der Tabak verarbeitenden Industrie mit einer Messanordnung.

Solche Messmodule und Messanordnungen sind aus dem Stand der Technik bekannt. Die Messmodule können als Einzeleinrichtung eingesetzt werden. Bevorzugt und üblicherweise sind diese Messmodule jedoch Bestandteil einer Messanordnung, die wiederum Bestandteil einer Strangmaschine ist. Die in der Tabak verarbeitenden Industrie eingesetzten Strangmaschinen sind hinlänglich bekannt und für Filter beispielsweise in der WO 2011/083406 A2 beschrieben. Eine Strangmaschine für Tabakstränge ist z.B. der EP 1 516 545 A1 der Anmelderin zu entnehmen. Die Messanordnungen dienen dazu, die in der als Einzelstrang- oder Mehrstrang-Strangmaschine hergestellten Stränge oder Strangabschnitte aus Tabak, Filtermaterial oder anderen zur Herstellung von (Filter-)Zigaretten, Zigarillos, Monofilterstäben, Multisegmentfilterstäben oder dergleichen geeigneten Materialien und Materialmischungen bezüglich ausgewählter Parameter, rein beispielhaft sind die Dichte, die Feuchte, der Durchmesser, das Vorhandensein von vorbestimmten Inhaltsstoffen oder Fremdkörpern sowie das Vorhandensein von Verschmutzungen zu nennen, zu untersuchen bzw. zu bestimmen. Dazu werden die wahlweise umhüllten oder umhüllungsfreien Stränge als Endlosstrang oder als vom Endlosstrang in einfacher oder mehrfacher Gebrauchslänge abgetrennte Strangabschnitte kontinuierlich durch die Messanordnung transportiert. Im Folgenden wird der Begriff Strang sowohl für einen quasi endlosen Strang als auch für Strangabschnitte mit endlicher Länge verwendet. Beim Transport durch die Messanordnung erfolgt durch die Messmodule das Aufnehmen der Messdaten, die an die Auswerteeinheit weitergeleitet werden. Zum einen besteht dabei die Anforderung, die Messanordnung anzupassen, um je nach Auftrag und/oder in Abhängigkeit der Rahmenbedingungen unterschiedliche Messfunktionen abzufragen. Zum anderen sind unterschiedliche Formate der Stränge, also die unterschiedlichen Längen und insbesondere die wechselnden Durchmesser der Stränge und Strangabschnitte, konstruktiv und messtechnisch zu erfassen, was ebenfalls eine Anpassung der Messanordnung erfordert.

Im Stand der Technik sind Einzellösungen zu den Messanordnungen bekannt. Anders ausgedrückt wird für unterschiedliche Maschinentypen und Strangauslegungen in Zigaretten- und/oder Filterstrangmaschinen eine individuelle Anpassung der Messanordnungen vorgenommen. So werden die Schnittstellen der Messmodule individuell an die Hardware- und Software-Anforderungen angepasst. Die Messmodule selbst werden an die unterschiedlichen Formate, also insbesondere die unterschiedlichen Strangdurchmesser, und Messfunktionen angepasst. Eine solche individualisierte Messanordnung ist z.B. in der WO 2011/083406 A2 beschrieben. Diese Messanordnung weist mehrere in Förderrichtung hintereinander angeordnete Messmodule zur Bildung einer einzelnen Messstrecke auf, die jeweils in einem eigenen Gehäuse angeordnet sind. Durch das Gehäuse führt ein Strangdurchlaufkanal, in dem der Strang bzw. die Strangabschnitte gefördert werden. In jedem Gehäuse ist ein Messmittel, beispielsweise in Form eines Sensors angeordnet. Jedem Sensor kann eine Reinigungsdüse zum Einbringen von Reinigungsluft zugeordnet sein. Diese Reinigungsluft soll dafür sorgen, dass die Messmittel frei von Verschmutzungen gehalten werden. Dies lässt sich jedoch z.B. aufgrund von Verwirbelungen nur begrenzt erreichen, so dass die Messmittel trotz der Reinigungsluft verschmutzen. Das Messmodul und die gesamte Messanordnung müssen dann aufwendig demontiert und gereinigt werden. Ein weiteres Problem besteht darin, dass die Messmodule in der Messanordnung einerseits eng aneinander liegen, was das Einsetzen und Entnehmen beim Wechsel der Messmodule erschwert, und andererseits nicht gegeneinander abgedichtet sind, wodurch sich der Verschmutzungsgrad insbesondere zwischen den Messmodulen erhöht und die Reinigung erschwert. Im Übrigen ist die in der genannten WO-Schrift beschriebene Messanordnung bezüglich der Flexibilität beim Wechsel der Messmodule insbesondere in einer Mehrstrangmaschine mit mehreren Messstrecken begrenzt.

Ein Messmodul mit den Merkmalen des Oberbegriffes des Anspruches 1 ist aus der DE 31 18 296 A bekannt.

Der Erfindung liegt demnach die Aufgabe zugrunde, eine kompakte und in der Handhabung vereinfachte Messanordnung mit einem verbesserten Reinigungskonzept vorzuschlagen.

Diese Aufgabe wird durch ein Messmodul mit den eingangs genannten Merkmalen dadurch gelöst, dass jedes Düsenelement an einer Einlaufplatte befestigt ist, wobei die Einlaufplatte lösbar am Gehäuse befestigt ist und das Düsenelement einen hohlzylindrischen Düsenabschnitt mit geschlossener Mantelfläche umfasst. Dadurch ragt der Schutzrohrabschnitt nicht aus dem Strangdurchlaufkanal heraus. Durch das Anordnen eines Schutzrohrabschnitts innerhalb des Strangdurchlaufkanals sind die entsprechenden Messmittel gegenüber dem zu prüfenden Strang bzw. den Strangabschnitten abgeschirmt, so dass die Verunreinigungen das Messmittel überhaupt nicht erreichen können. Jedes Messmodul ist durch die erfindungsgemäße Ausbildung quasi eine eigenständige Messanordnung. Das bedeutet, dass bei einem Wechsel z.B. in der Messfunktion des Messmittels ausschließlich das betreffende Messmodul ausgetauscht werden muss. Die anderen Messmodule bzw. Komponenten der Messanordnung sind von diesem Wechsel nicht betroffen. Dadurch ist zum einen die Handhabung wesentlich vereinfacht sowie die Flexibilität erhöht. Zum anderen sind solche Messmodule bezüglich der Verunreinigung der Messmittel weniger anfällig und bezüglich der notwendigen Reinigung optimiert. Durch das Düsenelement ist ein gerichtetes Einbringen der Reinigungsluft in den Strangdurchlaufkanal gewährleistet. Das bedeutet, dass in einer Messanordnung mit mehreren Messmodulen jedes Messmodul individuell mittels direkt eingeleiteter Reinigungsluft gereinigt werden kann, wodurch der Reinigungsgrad verbessert ist. Diese Ausgestaltung ermöglicht auch ein direktes und verwirbelungsarmes Einbringen der Reinigungsluft RL in den Schutzrohrabschnitt. Dadurch, dass jedes Düsenelement an einer Einlaufplatte befestigt ist, wobei die Einlaufplatte lösbar am Gehäuse befestigt ist und das Düsenelement den hohlzylindrischen Düsenabschnitt mit geschlossener Mantelfläche umfasst, ermöglicht diese Ausführungsform das leichte Austauschen bzw. den leichten Wechsel des Düsenelementes und das einfache Reinigen. Der hohlzylindrische Körper mit der geschlossenen Mantelfläche bildet den Düsenabschnitt zum längsaxialen Leiten der Reinigungsluft RL innerhalb des Schutzrohrabschnittes

Eine zweckmäßige Weiterbildung zeichnet sich dadurch aus, dass jeder Schutzrohrabschnitt in dem Strangdurchlaufkanal befestigt und individuell an die jeweilige Messfunktion des Messmittels hinsichtlich Materialauswahl und -eigenschaft und/oder Profilquerschnitt und/oder Größe und Durchmesser angepasst ist. Der Schutzrohrabschnitt, der fest aber lösbar dem jeweiligen Messmodul zugeordnet ist, ermöglicht das individuelle Zusammenstellen mehrerer Messmodule mit unterschiedlichen Messfunktionen innerhalb einer Messanordnung. Insbesondere sind Messmodule mit neuen Messfunktionen ohne weitere Anpassungen in eine bestehende Messanordnung integrierbar. Jeder Schutzrohrabschnitt bildet somit quasi einen bezüglich der Messfunktion spezifischen Messtubus, wobei sich die Spezifikation z.B. auf das Material, die Geometrie, das Profil etc. beziehen kann.

Eine vorteilhafte Gestalt des Messmoduls ist dadurch gekennzeichnet, dass die Düsenelemente sich mit einem Düsenabschnitt zum längsaxialen Leiten der Reinigungsluft jeweils bis an ein Messfenster der Schutzrohrabschnitte erstrecken. Mit dieser Ausführungsform wird die Reinigungsluft idealerweise verwirbelungsarm exakt in den Bereich geleitet, in dem die eigentliche Reinigungsfunktion benötigt wird, nämlich in den Bereich des Messfensters.

Eine weitere zweckmäßige Ausgestaltung der Erfindung zeichnet sich dadurch aus, dass jedes Düsenelement über eine Zuführungsleitung an eine Druckluftversorgung angeschlossen ist, wobei die Zuführungsleitung an dem Messmittel vorbeigeführt ist. Mit der Druckluftversorgung ist die Reinigungsluft RL gezielt und mit der notwendigen Strömungsgeschwindigkeit einleitbar. Mit der Führung der Zuführungsleitung an dem Messmittel vorbei wird der Verlauf der Zuführungsleitung innerhalb des Gehäuses des Messmoduls beschrieben. Die Druckluft und deren Leitung/Führung durch das Messmodul haben mehrere positive Effekte. In jedem Messmodul wird z.B. durch elektrische Verlustleistung Wärme erzeugt. Zum einen dient die Druckluft zunächst als Kühlluft KL, indem sie beim Vorbeiströmen insbesondere an den Messmitteln Wärme aufnimmt. Zum anderen verhindert die zuvor beschriebene Erwärmung der Druckluft beim Einströmen in den Schutzrohrabschnitt, in dem die Druckluft, also die erwärmte Kühlluft KL, zur Reinigungsluft RL wird, die Kondenswasserbildung im Strangbereich.

Zweckmäßigerweise sind im Auslaufbereich A jedes Strangs aus dem Strangdurchlaufkanal Dichtmittel zum Abdichten des Messmoduls gegenüber einem in Förderrichtung F nachfolgenden Messmodul und/oder einer Gehäusewand einer Messanordnung angeordnet. Durch das Dichtmittel wird der Grad der Verunreinigung weiter reduziert.

Das Messmodul wird erfindungsgemäß dadurch weitergebildet, dass das Dichtmittel zum aktiven Dichten ausgebildet und eingerichtet ist, wobei das Dichtmittel ein aufblasbarer Dichtring ist. Das aktive oder auch dynamische Dichten verhindert den Eintritt von Verunreinigungen in das Messmodul bzw. in die durch mehrere Messmodule gebildete Messanordnung und erleichtert die Montage der Messmodule innerhalb einer Messanordnung. Mit dieser Ausführungsform wird ein besonders einfaches und sicheres Dichtmittel beschrieben, das schnell in seine endgültige Dichtposition und -funktion gebracht werden kann und umgekehrt.

Eine Weiterbildung der Erfindung ist dadurch gekennzeichnet, dass der aufblasbare Dichtring an eine Steuerung zum Belüften und Entlüften angeschlossen ist. Mit dieser besonderen Ausgestaltung wird auf einfache Weise eine Ansteuerung gewährleistet, mittels der der aufgeblasene Dichtring auch bei abgeschalteter Druckluft weiterhin in seiner Dichtposition und -funktion, also aufgeblasen bleibt.

Die Erfindung wird bevorzugt dadurch weitergebildet, dass das Dichtmittel senkrecht zur Montagerichtung der Messmodule, nämlich in Förderrichtung F wirkt. Durch die Dichtwirkung in Förderrichtung F lassen sich die Messmodule in nicht aufgeblasenem Zustand des Dichtmittels leicht aus der Messanordnung entnehmen und wieder einsetzen. Des Weiteren wird das Dichtmittel beim Entnehmen und Einsetzen keinen Scherkräften ausgesetzt, da das Dichtmittel im nicht aufgeblasenen Zustand zurückgezogen ist und das Messmodul somit quasi freigibt.

Vorteilhafterweise ist das Dichtmittel in eine Auslaufplatte integriert, wobei die Auslaufplatte lösbar am Gehäuse befestigt ist. Diese Ausführungsform ermöglicht das leichte Austauschen bzw. den leichten Wechsel des Dichtmittels und das einfache Reinigen des Messmoduls.

Vorzugsweise ist der Auslaufplatte, die auf der der Einlaufplatte gegenüber liegenden Seite des Gehäuses angeordnet ist, ein hohlzylindrischer Körper mit perforierter Mantelfläche zugeordnet. Neben der Führungsfunktion der Auslaufplatte gegenüber dem Gehäuse sorgt der hohlzylindrische Körper mit der perforierten Mantelfläche für eine Entlüftungsmöglichkeit für die Reinigungsluft RL.

Eine bevorzugte Ausgestaltung der Erfindung ist dadurch gekennzeichnet, dass die Einlaufplatte und die Auslaufplatte bezüglich ihrer geometrischen Abmessungen identisch ausgebildet sind. Damit ist ein beliebiger Wechsel zwischen dem Einlaufbereich und dem Auslaufbereich ermöglicht. Anders ausgedrückt können sowohl die Einlaufplatte als auch die Auslaufplatte in beide Öffnungen des Strangdurchlaufkanals eingesetzt werden, wodurch die Flexibilität bezüglich der Einsatz- und Positioniermöglichkeiten der Messmodule innerhalb einer Messanordnung verbessert ist. Beispielsweise kann jedes Messmodul in einer Zweistrangmaschine sowohl in der Messstrecke für den hinteren Strang als auch in der parallelen Messstrecke für den vorderen Strang eingesetzt werden.

Zweckmäßigerweise sind zwei separate Druckluftzuführungen vorgesehen, wobei die Druckluft für die Reinigungsluft RL kontinuierlich strömt und die Druckluft für das Dichtmittel konstant ansteht. Damit ist eine völlig autarke Versorgung des Messmoduls mit Kühl- und Reinigungsluft einerseits und Dichtluft andererseits gewährleistet. Im Zusammenhang mit der kontinuierlichen Druckluftströmung der Kühl- und Reinigungsluft kann man auch von einer dynamischen Zuführung sprechen, während die stehende Druckluft in dem Dichtmittel, die allerdings bezüglich der Druckhöhe veränderbar ist, als statisch bezeichnet werden kann.

Die Aufgabe wird auch durch eine Messanordnung mit den eingangs genannten Merkmalen dadurch gelöst, dass jedes Messmodul nach einem der Ansprüche 1 bis 12 ausgebildet und eingerichtet ist. Die sich daraus ergebenden Vorteile wurden bereits im Zusammenhang mit dem Messmodul beschrieben, weshalb zur Vermeidung von Wiederholungen auf die entsprechenden Passagen verwiesen wird. Mit den Messmodulen nach einem der Ansprüche 1 bis 12 ist eine besonders flexible und leicht an individuelle Messanforderungen anpassbare Messanordnung geschaffen. Die Messmodule sind nahezu beliebig zwischen unterschiedlichen Positionen innerhalb einer Messstrecke sowie zwischen benachbarten Messstrecken austauschbar.

Vorzugsweise weist der Messkopf mehrere Messmodule auf und sämtliche Messmodule sind in einem gemeinsamen Gehäuse des Messkopfes angeordnet, wobei Messmodule, die in Förderrichtung F zur Bildung einer Messstrecke M₁ bzw. M₂ hintereinander angeordnet sind, mit ihren Schutzrohrabschnitten und den Dichtmitteln ein Schutzrohr bilden. Mit anderen Worten können aus zwei oder mehr Messmodulen, die jeweils für sich gesehen bereits einsatzfähig und funktionsfähig sind, größere und beliebig kombinierbare Messanordnungen gebildet werden.

Vorteilhafterweise sind die einzelnen Messmodule in beliebiger Positionierung auf einen Modulträger des Messkopfes sowohl in der Messstrecke M₁ als auch in der Messstrecke M₂ das Dichtmittel ein aufblasbarer Dichtring steckbar, wobei messmodulfreie Abschnitte des Modulträgers in der Messstrecke M₁ bzw. M₂ jeweils mit einem Leergehäuse bestückt sind, und die Anschlüsse zum Einbringen der Kühl- und Reinigungsluft und/oder der Dichtluft in jedes Messmodul ebenfalls am Modulträger ausgebildet und eingerichtet sind. Das erleichtert die Handhabung insbesondere beim Wechseln der Messmodule. Dadurch, dass die Messmodule Einheitsgehäuse aufweisen, ist eine maximale Flexibilität geschaffen. Durch die Leergehäuse, die in ihren Abmessungen den Messmodulen entsprechen und ebenfalls mindestens einen Strangdurchlaufkanal aufweisen, wird sichergestellt, dass selbst dann, wenn nicht an allen Positionen des Modulträgers ein Messmodul gesteckt ist, ein durchgängiger Strangdurchlaufkanal gebildet ist. Anders ausgedrückt bilden die Leergehäuse jeweils ein Messmoduldummy und füllen die Lücken zwischen den Messmodulen auf.

Eine zweckmäßige Weiterbildung der Messanordnung ist dadurch gekennzeichnet, dass stromaufwärts des jeweils ersten Messmoduls der Messstrecken M₁ bzw. M₂ eine Strangschneideeinheit angeordnet ist. Das bedeutet, dass mit der in Förderrichtung F eingangsseitig angeordneten Strangschneideeinheit endlose Stränge in Strangabschnitte teilbar sind.

Die Aufgabe wird auch durch eine Strangmaschine mit den eingangs genannten Merkmalen dadurch gelöst, dass die Messanordnung nach einem der Ansprüche 13 bis 17 ausgebildet und eingerichtet ist. Die Vorteile, die in Bezug auf die Messanordnung beschrieben wurden, gelten in entsprechender Weise auch für die erfindungsgemäße Strangmaschine.

Weitere zweckmäßige und/oder vorteilhafte Merkmale und Weiterbildungen ergeben sich aus den Unteransprüchen und der Beschreibung. Eine besonders bevorzugte Ausführungsform der Erfindung wird anhand der beigefügten Zeichnung näher erläutert. In der Zeichnung zeigt:
- Fig. 1: eine auseinandergezogene Darstellung eines Messmoduls,
- Fig. 2: eine schematische Darstellung von zwei hintereinander montierten Messmodulen,
- Fig. 3: eine schematische Darstellung einer Messanordnung für eine Zweistrangmaschine in perspektivischer Darstellung, und
- Fig. 4: eine schematische Darstellung einer Strangmaschine mit einer Messanordnung gemäß Figur 3.

Die Zeichnung beschreibt Messmodule, Messanordnungen sowie eine Strangmaschine zur Herstellung und zum Messen von Tabaksträngen und Tabakstrangabschnitten, den so genannten Tabakstöcken. Die Erfindung ist in gleichem Maße auch für die Herstellung und das Messen von Filtern, Filterstäben oder anderen stabförmigen Artikeln der Tabak verarbeitenden Industrie einsetzbar.

In der Figur 1 ist ein Messmodul 10 dargestellt, das zum Messen von in Strangmaschinen 11 der Tabak verarbeitenden Industrie hergestellten und in Förderrichtung F transportierten Strängen 12 und/oder Strangabschnitten ausgebildet und eingerichtet ist, umfassend ein Gehäuse 13, mindestens einen Strangdurchlaufkanal 14, mindestens ein in dem Gehäuse 13 angeordnetes und auf den oder jeden Strangdurchlaufkanal 14 gerichtetes Messmittel 15 sowie ein Mittel 16 zum Einbringen von Reinigungsluft RL in den Strangdurchlaufkanal 14, wobei in dem oder jedem Strangdurchlaufkanal 14 ein ausschließlich dem Messmodul 10 zugeordneter Schutzrohrabschnitt 17 angeordnet ist, der vollständig innerhalb des Gehäuses 13 angeordnet ist, wobei sich der Schutzrohrabschnitt 17 von einem Einlaufbereich E des oder jedes Strangs 12 in den Strangdurchlaufkanal 14 bis zu einem Auslaufbereich A des oder jedes Strangs 12 aus dem Strangdurchlaufkanal 14 erstreckt, wobei im Einlaufbereich E jedes Strangs 12 in den Strangdurchlaufkanal 14 ein Düsenelement 18 zum Einbringen von Reinigungsluft RL in den Schutzrohrabschnitt 17 angeordnet ist, wobei jedes Düsenelement 18 zum radial gerichteten Zuführen der Reinigungsluft RL an den Schutzrohrabschnitt 17 und längsaxial gerichteten Leiten der Reinigungsluft RL in dem Schutzrohrabschnitt 17 ausgebildet und eingerichtet ist.

Jedes dieser Messmodule 10 zeichnet sich erfindungsgemäß dadurch aus, dass jedes Düsenelement 18 an einer Einlaufplatte 21 befestigt ist, wobei die Einlaufplatte 21 lösbar am Gehäuse 13 befestigt ist und das Düsenelement 18 einen hohlzylindrischen Düsenabschnitt 20 mit geschlossener Mantelfläche umfasst.

Der Schutzrohrabschnitt 17 ist in dem Strangdurchlaufkanal 14, der innerhalb des Gehäuses 13 bezogen auf die Gehäusemitte seitlich versetzt, also asymmetrisch verläuft, befestigt und individuell an die jeweilige Messfunktion des Messmittels 15 angepasst. Mit anderen Worten ist der Strangdurchlaufkanal 14 bezogen auf eine Mittelachse K des Messmoduls 10 außermittig angeordnet, um bei nebeneinanderliegenden Messmodulen 10 an den z.B. durch eine Zweistrangmaschine 11 definierten Abstand zwischen den beiden Strängen 12 angepasst zu sein. Die Befestigung ist bevorzugt lösbar, so dass die Schutzrohrabschnitte 17 z.B. bei Verschleiß leicht austauschbar sind. Jeder Schutzrohrabschnitte 17 ist vollständig innerhalb des Gehäuses 13 angeordnet. Anders ausgedrückt ragt der Schutzrohrabschnitt 17 nicht über das Gehäuse 13 heraus. Die Schutzrohrabschnitte 17 können zur Anpassung an die jeweilige Messfunktion z.B. hinsichtlich der Materialauswahl und -eigenschaften und/oder der Profilquerschnitte und/oder der Größe und Durchmesser spezifisch auf das jeweilige Messmittel 15 in dem Messmodul 10 unterschiedlich ausgebildet sein.

Im Einlaufbereich E jedes Strangs 12 in den Strangdurchlaufkanal 14 ist ein Düsenelement 18 zum Einbringen von Reinigungsluft (siehe z.B. Pfeil RL in Figur 2) in den Schutzrohrabschnitt 17 angeordnet. Jedes Düsenelement 18 ist vorzugsweise zum radial gerichteten Zuführen der Reinigungsluft RL an den Schutzrohrabschnitt 17 und längsaxial gerichteten Leiten der Reinigungsluft RL in dem Schutzrohrabschnitt 17 ausgebildet und eingerichtet. Die Reinigungsluft RL trifft demnach zunächst senkrecht zum Strang 12 auf den Schutzrohrabschnitt 17, um dann in Förderrichtung F parallel zum Strang 12 in dem Schutzrohrabschnitt 17 geleitet zu werden. Mit anderen Worten ist das Düsenelement 18 zum Umlenken der Reinigungsluft RL ausgebildet. Das Düsenelement 18 weist einen Flanschabschnitt 19 und einen hohlzylindrischen Düsenabschnitt 20 auf. Der Düsenabschnitt 20 zum längsaxialen Leiten der Reinigungsluft RL erstreckt sich bis an ein Messfenster des Schutzrohrabschnitts 17, deckt dieses aber nicht ab. Als Messfenster ist der Bereich des Schutzrohrabschnittes 17 bezeichnet, in dem das Messmittel 15 bzw. deren Messsignale, wie z.B. Laserstrahlen, Infrarotstrahlen etc., auf den Schutzrohrabschnitt 17 und den in dem Schutzrohrabschnitt 17 transportierten Strang 12 treffen. Solche Messfenster sind insbesondere dann vorgesehen bzw. ausgebildet, wenn das Messmittel 15 z.B. ein optischer Sensor ist. Das Messfenster kann aber auch einfach ein Bereich des Schutzrohrabschnittes 17 sein, in dem die Messung stattfindet. Der Innendurchmesser des Düsenabschnitts 20 ist so groß, dass der Strang 12 darin beschädigungsfrei transportiert werden kann. Der Außendurchmesser des Düsenabschnitts 20 ist so gewählt, dass zwischen dem Düsenabschnitt 20 und dem Schutzrohrabschnitt 17 ein Abstand besteht, in dem die Reinigungsluft RL entlanggeführt ist.

Jedes Düsenelement 18 ist an einer Einlaufplatte 21 befestigt, wobei die Einlaufplatte 21 lösbar am Gehäuse 13 befestigt ist. Das Düsenelement 18 kann mittels des Flanschabschnitts 19 an der Einlaufplatte 21 befestigt sein. Bevorzugt ist der Flanschabschnitt 19 integraler Bestandteil der Einlaufplatte 21. An der Einlaufplatte 21 ist der Düsenabschnitt 20 angeordnet, wobei der Düsenabschnitt 20 eine geschlossene Mantelfläche aufweist. Jedes Düsenelement 18 ist über eine Zuführungsleitung 22 an eine nicht explizit dargestellte Druckluftversorgung angeschlossen. Vorzugsweise verläuft die Zuführungsleitung 22 von der Unterseite des Gehäuses 13 an das Düsenelement 18. Bevorzugt ist die Zuführungsleitung 22 an dem Messmittel 15 vorbeigeführt. Das bedeutet, dass die Zuführungsleitung 22 einerseits dicht an dem Messmittel 15 platziert ist und sich andererseits optional über eine möglichst lange Strecke innerhalb des Gehäuses 13 erstreckt, um in dem Messmodul 10 entstehende Wärme aufzunehmen und abzuführen. Die aus der Druckluftversorgung abgehende Luft weist somit zwei wesentliche Effekte auf. Zum einen dient sie als Kühlluft KL (siehe Pfeil KL in Figur 2) für das Messmodul 10. Die sich dabei erwärmende Luft ist dann die Reinigungsluft RL (siehe Pfeil RL in Figur 2). Dadurch, dass die Reinigungsluft RL durch das Leiten derselben durch das Messmodul 10 im Bereich des Schutzrohrabschnittes 17 bereits erwärmt ist, wird die Kondenswasserbildung im Bereich des Strangs 12 vermieden.

Im Auslaufbereich A jedes Strangs 12 aus dem Strangdurchlaufkanal 14 sind Dichtmittel 23 zum Abdichten des Messmoduls 10 gegenüber einem in Förderrichtung F nachfolgenden Messmodul 10 und/oder einer Gehäusewand 24 einer Messanordnung 25 angeordnet. Neben passiven, also unveränderbaren Dichtmitteln 23, wie z.B. einem O-Ring, sind Dichtmittel 23 zum aktiven, also steuerbaren bzw. veränderbaren Dichten bevorzugt. Besonders bevorzugt sind solche Dichtmittel 23, die eine aktive, pneumatische Abdichtung sicherstellen. Ein Beispiel hierfür ist ein aufblasbarer Dichtring 26. In aufgeblasenem Zustand, also in seiner Dichtfunktion, dichtet der Dichtring 26 zwei hintereinanderliegende Messmodule 10 gegeneinander ab. In nicht aufgeblasenem Zustand ist der Dichtring 26 vollständig im Gehäuse 13 angeordnet. Zum Belüften (Aufblasen) und Entlüften (Luft ablassen bzw. absaugen) ist der Dichtring 26 neben einer Druckluftversorgung an eine Steuerung angeschlossen. Mittels der Steuerung kann der Dichtring 26 individuell gesteuert werden, beispielsweise indem der aufgeblasene Dichtring 26 bei abgeschalteter Druckluft weiterhin in seiner Dichtfunktion verbleibt und dichtet. Zum Entlüften, beispielsweise für die Entnahme eines Messmoduls 10 aus der Messanordnung 25, kann der Dichtring 26 mittels der Steuerung aktiv entlüftet werden. Durch die beschriebene Ausbildung und Anordnung des Dichtmittels 23 wirkt dieses senkrecht zur Montagerichtung M der Messmodule 10, nämlich in Förderrichtung F.

Vorzugsweise ist das Dichtmittel 23 in eine Auslaufplatte 27 integriert, wobei die Auslaufplatte 27 lösbar am Gehäuse 13 befestigt ist. Die Auslaufplatte 27 ist auf der der Einlaufplatte 21 gegenüberliegenden Seite des Gehäuses 13 angeordnet. Der Auslaufplatte 27 ist ein hohlzylindrischer Körper 28 zugeordnet, dessen Mantelfläche perforiert, vorzugsweise mit Schlitzen versehen, ausgebildet ist. Dieser Körper 28 kann z.B. zum Schützen des Messtubus und/oder zum gerichteten Entlüften bzw. Ableiten der Reinigungsluft RL aus dem Strangdurchlaufkanal 14 dienen. Mittels der vorzugsweise schlitzförmigen Öffnungen in der Mantelfläche des Körpers 28 kann die Reinigungsluft RL in den Strangdurchlaufkanal 14 zurückströmen (wie mit den Pfeilen angedeutet). Dadurch werden Luft- und/oder Schmutztaschen im Bereich des Körpers 28 vermieden. Der Innendurchmesser des Körpers 28 ist so groß, dass der Strang 12 darin beschädigungsfrei transportiert werden kann. Der Außendurchmesser des Körpers 28 ist so gewählt, dass zwischen dem Körper 28 und dem Schutzrohrabschnitt 17 ein Abstand besteht.

Die Einlaufplatte 21 und die Auslaufplatte 27 sind bezüglich ihrer geometrischen Abmessungen im Wesentlichen identisch ausgebildet. Das bedeutet, dass sowohl die Einlaufplatte 21 als auch die Auslaufplatte 27 zu beiden Seiten des Gehäuses 13 montierbar sind. Die Bedeutung der identischen Ausbildung zum wechselnden Positionieren von Einlaufplatte 21 und Auslaufplatte 27 in beide Öffnungen, also sowohl im Einlaufbereich E als auch im Auslaufbereich A, des Strangdurchlaufkanals 14 werden weiter unten beschrieben.

Das Messmodul 10 umfasst bevorzugt zwei separate Druckluftzuführungen. Eine Druckluftzuführung dient dazu, Druckluft als Kühl- und/oder Reinigungsluft kontinuierlich strömen zu lassen. Die andere Druckluftzuführung dient dazu, das Dichtmittel 23 mit Druckluft zu versorgen, wobei die Druckluft in dem Dichtmittel 23 konstant ansteht. Die Höhe des Drucks ist jeweils veränderlich. Die Druckluftzuführungen können über eine gemeinsame Steuerung verfügen. Bevorzugt sind jedoch separate Steuerungen vorgesehen. In nicht dargestellten Ausführungsbeispielen kann jedes Messmodul 10 auch zwei oder mehr Strangdurchlaufkanäle 14 aufweisen. Auch können zwei oder mehr Messmittel 15 in einem Gehäuse 13 eines Messmoduls 10 angeordnet sein.

Wie weiter oben erwähnt, kann das Messmodul 10 als Einzelteil, z.B. als Ergänzungs- oder Austauschmodul eingesetzt werden. Weitere besondere Vorteile bezüglich der Flexibilität des Einsatzes der erfindungsgemäßen Messmodule 10 entfalten sich auch im Zusammenhang mit der Messanordnung 25, wie sie beispielhaft in der Figur 3 dargestellt ist. Eine solche Messanordnung 25, ausgebildet und eingerichtet zum Messen von in Strangmaschinen 11 der Tabak verarbeitenden Industrie hergestellten und in Förderrichtung F transportierten Strängen 12 und/oder Strangabschnitten umfasst einen Messkopf 29 mit mindestens einem Messmodul 10 zur Bildung einer Messstrecke M, wobei in dem Messkopf 29 mindestens ein sich in Förderrichtung F durch den gesamten Messkopf 29 und alle Messmodule 10 erstreckender, durchgängiger Strangdurchlaufkanal 30 ausgebildet ist. Dem Messkopf 29 ist mindestens eine nicht explizit dargestellte Strangführungseinrichtung zugeordnet. Des Weiteren umfasst die Messanordnung 25 eine Auswerteeinheit 31, an die jedes Messmodul 10 über eine Verbindung 32 angeschlossen ist. Erfindungsgemäß ist jedes Messmodul 10 derart ausgebildet, wie es weiter oben beschrieben ist.

In der dargestellten Ausführungsform gemäß Figur 3 sind zwei Messstrecken M₁ und M₂ gebildet, wobei die Messstrecke M₁ für den hinteren Strang 12 mehrere Messmodule 10 aufweist, während der Messstrecke M₂ für den vorderen Strang 12 nur ein Messmodul 10 zugeordnet ist. Selbstverständlich können die Anzahl der Messmodule 10, die Anzahl der Messstrecken M₁ bis Mn sowie die Positionierung der Messmodule 10 innerhalb der Messanordnung 25 variieren. Sämtliche Messmodule 10 sind in einem gemeinsamen Gehäuse 33 des Messkopfes 29 angeordnet, wobei die Messmodule 10 über elektrische und/oder pneumatische Steckverbindungen auf einen Modulträger 34 gesteckt sind.

Durch die Einheitsgehäuse sämtlicher Messmodule 10 sind alle Messmodule 10 in der Messanordnung 25 mit den beiden Messstrecken M₁ und M₂ innerhalb einer Messstrecke M₁ oder M₂ sowie zwischen den beiden Messstrecken M₁ und M₂ in beliebiger Position und Anzahl steckbar. Insbesondere können die Messmodule 10 auch von einer hinteren Strangposition in eine vordere Strangposition oder umgekehrt gewechselt werden. Dazu ist das Messmodul 10 von dem Modulträger 34 der Messanordnung 25 lösbar und um eine vertikale Achse (Mittelachse K) um 180° drehbar, so dass der bisherige Einlaufbereich E der neue Auslaufbereich A wird und umgekehrt. Die Einlaufplatte 21 und Auslaufplatte 27 müssen dann gegeneinander ausgetauscht werden. Wegen des asymmetrischen Verlaufes des Strangdurchlaufkanals 14 sind die Einlaufplatte 21 bzw. die Auslaufplatte 27 um 180° vor dem wieder Einsetzen um eine horizontale Achse, die parallel zur Förderrichtung F des Strangs 12 verläuft, drehbar und dann wieder einsetzbar. Für den Fall, dass einzelne Anschnitte einer Messstrecke M₁ bzw. M₂ auf dem Modulträger 34 frei sind, also kein Messmodul 10 benötigen bzw. aufweisen, kann diese Lücke durch korrespondierende Leergehäuse bestückt sein. Mit anderen Worten können so genannte Messmoduldummys, deren äußere Abmessungen denen der Einheitsgehäuse der Messmodule 10 entsprechen, in den messmodulfreien Plätzen/Abschnitten auf den Modulträger 34 gesteckt sein, um einen durchgängigen Strangdurchlaufkanal 14 zu bilden. Entsprechend weisen diese Leergehäuse mindestens einen Strangdurchlaufkanal 14 sowie im Auslaufbereich A das weiter oben beschriebene Dichtmittel 23 auf.

Die jeweils hintereinanderliegenden Messmodule 10 und/oder Leergehäuse einer Messstrecke M₁, M₂ bilden mit ihren Schutzrohrabschnitten 17 und den Dichtmitteln 23 ein Schutzrohr, das sich durchgängig durch den Strangdurchlaufkanal 30 erstreckt. Die hintereinanderliegenden Messmodule 10 dichten sich gegeneinander ab. Das in der Messstrecke M₁, M₂ in Förderrichtung F letzte Messmodul 10 ist gegen die Gehäusewand 24 des Gehäuses 33 der Messanordnung 25 abgedichtet.

Die Anschlüsse zum Einbringen der Kühl- und Reinigungsluft einerseits und/oder der Dichtluft andererseits in jedes Messmodul 10 sind bevorzugt ebenfalls am Modulträger 34 angeordnet, so dass sämtliche Versorgungsleitungen des Messmodule 10 an einer Seite, bevorzugt an der Unterseite angeordnet sind. Dies vereinfacht zum einen die Montage/Demontage einzelner Messmodule 10 und zum anderen das Konfigurieren der Messanordnung 25. Insbesondere können auch Messmodule 10 mit neuen und/oder zusätzlichen Messfunktionen einfach in die Messanordnung 25 integriert werden. Der Messanordnung 25 kann weiterhin mindestens eine Strangschneideeinheit zugeordnet sein. Diese ist stromaufwärts des jeweils ersten Messmoduls 10 der Messstrecken M₁ und M₂ angeordnet. Anders ausgedrückt ist die oder jede Strangschneideeinheit im Einlaufbereich E angeordnet.

Die Messanordnung 25 kann als separate Komponente eingesetzt werden. Bevorzugt ist die Messanordnung 25 jedoch in eine Strangmaschine 11 integriert, wie es der Figur 4 zu entnehmen ist. Bei der Ausbildung als Tabakstrangmaschine ist eingangsseitig eine Verteilereinheit 35 zugeordnet. Bei der Ausbildung als Filterstrangmaschine ist eine Filtertow-Aufbereitungseinheit vorgesehen. Solche Strangmaschinen 11 sind hinlänglich bekannt, weshalb auf eine detaillierte Beschreibung verzichtet wird. Die erfindungsgemäße Strangmaschine 11 zeichnet sich nun dadurch aus, dass die zuvor beschriebene Messanordnung 25 in die Strangmaschine 11 integriert ist, so dass eine Online-Messung mit schnell veränderbarer Konfiguration der Messanordnung 25 erreicht wird.

## Patentansprüche

1. Messmodul (10), ausgebildet und eingerichtet zum Messen von in Strangmaschinen (11) der Tabak verarbeitenden Industrie hergestellten und in Förderrichtung F transportierten Strängen (12) und/oder Strangabschnitten, umfassend ein Gehäuse (13), mindestens einen Strangdurchlaufkanal (14), mindestens ein in dem Gehäuse (13) angeordnetes und auf den oder jeden Strangdurchlaufkanal (14) gerichtetes Messmittel (15) sowie ein Mittel (16) zum Einbringen von Reinigungsluft RL in den Strangdurchlaufkanal (14), wobei in dem oder jedem Strangdurchlaufkanal (14) ein ausschließlich dem Messmodul (10) zugeordneter Schutzrohrabschnitt (17) angeordnet ist, der vollständig innerhalb des Gehäuses (13) angeordnet ist, wobei sich der Schutzrohrabschnitt (17) von einem Einlaufbereich E des oder jedes Strangs (12) in den Strangdurchlaufkanal (14) bis zu einem Auslaufbereich A des oder jedes Strangs (12) aus dem Strangdurchlaufkanal (14) erstreckt, wobei im Einlaufbereich E jedes Strangs (12) in den Strangdurchlaufkanal (14) ein Düsenelement (18) zum Einbringen von Reinigungsluft RL in den Schutzrohrabschnitt (17) angeordnet ist, wobei jedes Düsenelement (18) zum radial gerichteten Zuführen der Reinigungsluft RL an den Schutzrohrabschnitt (17) und längsaxial gerichteten Leiten der Reinigungsluft RL in dem Schutzrohrabschnitt (17) ausgebildet und eingerichtet ist, **dadurch gekennzeichnet, dass** jedes Düsenelement (18) an einer Einlaufplatte (21) befestigt ist, wobei die Einlaufplatte (21) lösbar am Gehäuse (13) befestigt ist und das Düsenelement (18) einen hohlzylindrischen Düsenabschnitt (20) mit geschlossener Mantelfläche umfasst.

2. Messmodul (10) nach Anspruch 1, **dadurch gekennzeichnet, dass** jeder Schutzrohrabschnitt (17) in dem Strangdurchlaufkanal (14) befestigt und individuell an die jeweilige Messfunktion des Messmittels (15) hinsichtlich Materialauswahl und -eigenschaft und/oder Profilquerschnitt und/oder Größe und Durchmesser angepasst ist.

3. Messmodul (10) nach Anspruch 1, **dadurch gekennzeichnet, dass** die Düsenelemente (18) sich mit dem Düsenabschnitt (20) zum längsaxialen Leiten der Reinigungsluft RL jeweils bis an ein Messfenster der Schutzrohrabschnitte (17) erstrecken.

4. Messmodul (10) nach Anspruch 1, **dadurch gekennzeichnet, dass** jedes Düsenelement (18) über eine Zuführungsleitung (22) an eine Druckluftversorgung angeschlossen ist, wobei die Zuführungsleitung (22) an dem Messmittel (15) vorbeigeführt ist.

5. Messmodul (10) nach einem der Ansprüche 1 bis 4, **dadurch gekennzeichnet, dass** im Auslaufbereich A jedes Strangs (12) aus dem Strangdurchlaufkanal (14) Dichtmittel (23) zum Abdichten des Messmoduls (10) gegenüber einem in Förderrichtung F nachfolgenden Messmodul (10) und/oder einer Gehäusewand (24) einer Messanordnung (25) angeordnet sind.

6. Messmodul (10) nach Anspruch 5, **dadurch gekennzeichnet, dass** das Dichtmittel (23) zum aktiven Dichten ausgebildet und eingerichtet ist, wobei das Dichtmittel (23) ein aufblasbarer Dichtring (26) ist.

7. Messmodul (10) nach Anspruch 6, **dadurch gekennzeichnet, dass** der aufblasbare Dichtring (26) an eine Steuerung zum Belüften und Entlüften angeschlossen ist.

8. Messmodul (10) nach einem der Ansprüche 5 bis 7, **dadurch gekennzeichnet, dass** das Dichtmittel (23) senkrecht zur Montagerichtung der Messmodule (10), nämlich in Förderrichtung F wirkt.

9. Messmodul (10) nach einem der Ansprüche 5 bis 8, **dadurch gekennzeichnet, dass** das Dichtmittel (23) in eine Auslaufplatte (27) integriert ist, wobei die Auslaufplatte (27) lösbar am Gehäuse (13) befestigt ist.

10. Messmodul (10) nach Anspruch 9, **dadurch gekennzeichnet, dass** der Auslaufplatte (27), die auf der der Einlaufplatte (21) gegenüberliegenden Seite des Gehäuses (13) angeordnet ist, ein hohlzylindrischer Körper (28) mit perforierter Mantelfläche zugeordnet ist.

11. Messmodul (10) nach Anspruch 9 oder 10, **dadurch gekennzeichnet, dass** die Einlaufplatte (21) und die Auslaufplatte (27) bezüglich ihrer geometrischen Abmessungen identisch ausgebildet sind.

12. Messmodul (10) nach einem der Ansprüche 5 bis 11, **dadurch gekennzeichnet, dass** zwei separate Druckluftzuführungen vorgesehen sind, wobei die Druckluft für die Reinigungsluft RL kontinuierlich strömt und die Druckluft für das Dichtmittel (23) konstant ansteht.

13. Messanordnung (25), ausgebildet und eingerichtet zum Messen von in Strangmaschinen der Tabak verarbeitenden Industrie hergestellten und in Förderrichtung F transportierten Strängen (12) und/oder Strangabschnitten, umfassend einen Messkopf (29) mit mindestens einem Messmodul (10) zur Bildung einer Messstrecke M, wobei in dem Messkopf (29) mindestens ein sich in Förderrichtung F durch den gesamten Messkopf (29) und alle Messmodule (10) erstreckender, durchgängiger Strangdurchlaufkanal (30) ausgebildet ist und dem Messkopf (29) mindestens eine Strangführungseinrichtung zugeordnet ist, sowie eine Auswerteeinheit (31), an die jedes Messmodul (10) über eine Verbindung (32) angeschlossen ist, **dadurch gekennzeichnet, dass** jedes Messmodul (10) nach einem der Ansprüche 1 bis 12 ausgebildet und eingerichtet ist.

14. Messanordnung (25) nach Anspruch 13, **dadurch gekennzeichnet, dass** der Messkopf (29) mehrere Messmodule (10) aufweist und sämtliche Messmodule (10) in einem gemeinsamen Gehäuse (33) des Messkopfes (29) angeordnet sind, wobei Messmodule (10), die in Förderrichtung F zur Bildung einer Messstrecke M₁ bzw. M₂ hintereinander angeordnet sind, mit ihren Schutzrohrabschnitten (17) und Dichtmitteln (23) ein Schutzrohr bilden.

15. Messanordnung nach Anspruch 13 oder 14, **dadurch gekennzeichnet, dass** der Messkopf mehrere Messmodule aufweist, wobei die Schutzrohrabschnitte (17) in dem Strangdurchlaufkanal (14) befestigt und individuell an die jeweilige Messfunktion des Messmittels (15) angepasst sind, so dass die Schutzrohrabschnitte (17) unterschiedlich ausgebildet sind.

16. Messanordnung (25) nach einem oder mehreren der Ansprüche 13 bis 15, **dadurch gekennzeichnet, dass** die einzelnen Messmodule (10) in beliebiger Positionierung auf einen Modulträger (34) des Messkopfes (29) sowohl in der Messstrecke M₁ als auch in der Messstrecke M₂ steckbar sind, wobei messmodulfreie Abschnitte des Modulträgers (34) in der Messstrecke M₁ bzw. M₂ jeweils mit einem Leergehäuse bestückt sind und die Anschlüsse zum Einbringen der Kühl- und Reinigungsluft und/oder der Dichtluft in jedes Messmodul (10) ebenfalls am Modulträger (34) ausgebildet und eingerichtet sind.

17. Messanordnung (25) nach einem der Ansprüche 13 bis 16, **dadurch gekennzeichnet, dass** stromaufwärts des jeweils ersten Messmoduls (10) der Messstrecken M₁ bzw. M₂ eine Strangschneideeinheit angeordnet ist.

18. Strangmaschine (11) zum Herstellen mindestens eines Strangs (12) und/oder Strangabschnitten der Tabak verarbeitenden Industrie mit einer Messanordnung (25) nach einem der Ansprüche 13 bis 17.

## Claims

1. Measuring module (10), designed and adapted for measuring rods (12) and/or rod sections produced in rod makers (11) of the tobacco-processing industry and transported in conveying direction F, comprising a housing (13), at least one rod throughflow channel (14), at least one measuring means (15) arranged in the housing (13) and directed towards the or each rod throughflow channel (14) as well as a means (16) for the introduction of cleaning air RL into the rod throughflow channel (14), wherein a protective pipe section (17) assigned exclusively to the measuring module (10) is arranged in the or each rod throughflow channel (14), which protective pipe section (17) is arranged entirely within the housing (13), wherein the protective pipe section (17) extends from an infeed region E of the or each rod (12) into the rod throughflow channel (14) up to a discharge region A of the or each rod (12) out of the rod throughflow channel (14), wherein a nozzle element (18) for the introduction of cleaning air RL into the protective pipe section (17) is arranged in infeed region E of each rod (12) into rod throughflow channel (14), wherein each nozzle element (18) for the radially directed feed of cleaning air RL to the protective pipe section (17) and longitudinal-axially directed conduction of cleaning air RL is designed and adapted in the protective pipe section (17), **characterised in that** each nozzle element (18) is fastened to an infeed plate (21), wherein the infeed plate (21) is fastened detachably to the housing (13) and the nozzle element (18) comprises a hollow-cylindrical nozzle section (20) with a closed lateral surface.

2. Measuring module (10) according to claim 1, **characterised in that** each protective pipe section (17) is fastened in the rod throughflow channel (14) and is individually adjusted to the respective measuring function of the measuring means (15) in terms of material selection and material properties and/or profile cross-section and/or size and diameter.

3. Measuring module (10) according to claim 1, **characterised in that** the nozzle elements (18) extend with the nozzle section (20) for longitudinal-axial conduction of cleaning air RL in each case to a measuring window of the protective pipe sections (17).

4. Measuring module (10) according to claim 1, **characterised in that** each nozzle element (18) is linked via a feed line (22) to a compressed air supply, wherein the feed line (22) is guided past the measuring means (15).

5. Measuring module (10) according to any one of claims 1 to 4, **characterised in that** sealing means (23) for sealing off the measuring module (10) from a subsequent measuring module (10) in conveying direction F and/or a housing wall (24) of a measuring arrangement (25) are arranged in discharge region A of each rod (12) from the rod throughflow channel (14).

6. Measuring module (10) according to claim 5, **characterised in that** the sealing means (23) is designed and adapted for active sealing, wherein the sealing means (23) is an inflatable sealing ring (26).

7. Measuring module (10) according to claim 6, **characterised in that** the inflatable sealing ring (26) is linked to a control unit for aeration and ventilation.

8. Measuring module (10) according to any one of claims 5 to 7, **characterised in that** the sealing means (23) acts perpendicular to the mounting direction of the measuring modules (10), namely in conveying direction F.

9. Measuring module (10) according to any one of claims 5 to 8, **characterised in that** the sealing means (23) is integrated into a discharge plate (27), wherein the discharge plate (27) is fastened detachably to the housing (13).

10. Measuring module (10) according to claim 9, **characterised in that** the discharge plate (27), which is arranged on the side of the housing (13) opposite the infeed plate (21), is assigned a hollow-cylindrical body (28) with a perforated lateral surface.

11. Measuring module (10) according to claim 9 or 10, **characterised in that** the infeed plate (21) and the discharge plate (27) are formed to be identical in terms of their geometric dimensions.

12. Measuring module (10) according to any one of claims 5 to 11, **characterised in that** two separate compressed air feeds are provided, wherein the compressed air for cleaning air RL flows continuously and the compressed air for the sealing means (23) is constantly present.

13. Measuring arrangement (25), designed and adapted for measuring rods (12) and/or rod sections produced in rod makers of the tobacco-processing industry and transported in conveying direction F, comprising a measuring head (29) with at least one measuring module (10) for the formation of a measuring section M, wherein at least one continuous rod throughflow channel (30) extending in conveying direction F through the entire measuring head (29) and all the measuring modules (10) is formed in the measuring head (29) and the measuring head (29) is assigned at least one rod guidance device, as well as an evaluation unit (31) to which each measuring module (10) is linked via a connection (32), **characterised in that** each measuring module (10) is designed and adapted according to any one of claims 1 to 12.

14. Measuring arrangement (25) according to claim 13, **characterised in that** the measuring head (29) has several measuring modules (10) and all of the measuring modules (10) are arranged in a joint housing (33) of the measuring head (29), wherein measuring modules (10), which are arranged consecutively in conveying direction F for the formation of a measuring section M₁ or M₂, form, with their protective pipe sections (17) and sealing means (23), a protective pipe.

15. Measuring arrangement according to claim 13 or 14, **characterised in that** the measuring head has several measuring modules, wherein the protective pipe sections (17) are fastened in the rod throughflow channel (14) and individually adjusted to the respective measuring function of the measuring means (15) so that the protective pipe sections (17) are formed differently.

16. Measuring arrangement (25) according to one or more of claims 13 to 15, **characterised in that** the individual measuring modules (10) can be pushed in any desired positioning onto a module carrier (34) of the measuring head (29) both in measuring section M₁ and in measuring section M₂, wherein measuring module-free sections of the module carrier (34) in measuring section M₁ or M₂ are equipped in each case with an empty housing and the ports for introducing cooling air and cleaning air and/or the sealing air into each measuring module (10) are also designed and adapted on the module carrier (34).

17. Measuring arrangement (25) according to any one of claims 13 to 16, **characterised in that** a rod-cutting unit is arranged upstream of the respective first measuring module (10) of measuring sections M₁ or M₂.

18. Rod maker (11) for producing at least one rod (12) and/or rod sections of the tobacco-processing industry with a measuring arrangement (25) according to any one of claims 13 to 17.

## Revendications

1. Module de mesure (10), réalisé et mis au point pour mesurer des boudins (12) et/ou sections de boudin produit(e)s dans des machines à boudins (11) de l'industrie de transformation du tabac et transporté(e)s dans le sens de convoyage F, comprenant un boîtier (13), au moins un canal de transit de boudin (14), au moins un moyen de mesure (15) agencé dans le boîtier (13) et dirigé sur le ou sur chaque canal de transit de boudin (14) ainsi qu'un moyen (16) destiné à apporter de l'air d'épuration RL dans le canal de transit de boudin (14), étant agencée dans le ou dans chaque canal de transit de boudin (14) une section de tuyau de protection (17) associée exclusivement au module de mesure (10), laquelle est agencée intégralement à l'intérieur du boîtier (13), la section de tuyau de protection (17) s'étendant d'une zone d'arrivée E du ou de chaque boudin (12) dans le canal de transit de boudin (14) à une zone de sortie A du ou de chaque boudin (12) en sortie du canal de transit de boudin (14), un élément de buse (18) destiné à apporter de l'air d'épuration RL dans la section de tuyau de protection (17) étant agencé dans la zone d'entrée E de chaque boudin (12) dans le canal de transit de boudin (14), chaque élément de buse (18) étant réalisé et mis au point pour introduire, dans le sens radial, l'air d'épuration RL dans la section de tuyau de protection (17) et pour conduire, dans le sens de l'axe longitudinal, l'air d'épuration RL dans la section de tuyau de protection (17), **caractérisé en ce que** chaque élément de buse (18) est fixé à une plaque d'entrée (21), ladite plaque d'entrée (21) étant fixée de manière détachable au boîtier (13) et l'élément de buse (18) comprenant une section de buse (20) de forme cylindrique creuse dotée d'une surface de gainage fermée.

2. Module de mesure (10) selon la revendication 1, **caractérisé en ce que** chaque section de tuyau de protection (17) est fixée dans le canal de transit de boudin (14) et est ajustée de manière individuelle à la fonction de mesure respective du moyen de mesure (15) en termes de sélection et de caractéristique de matériau et/ou de section droite de profil et/ou de taille et diamètre.

3. Module de mesure (10) selon la revendication 1, **caractérisé en ce que** les éléments de buse (18) s'étendent, avec la section de buse (20) destinée à conduire l'air d'épuration RL dans l'axe longitudinal, respectivement jusqu'à une fenêtre de mesure des sections de tuyau de protection (17).

4. Module de mesure (10) selon la revendication 1, **caractérisé en ce que** chaque élément de buse (18) est raccordé par une conduite d'alimentation (22) à une alimentation en air comprimé, ladite conduite d'alimentation (22) étant conduite passant par le moyen de mesure (15).

5. Module de mesure (10) selon l'une quelconque des revendications 1 à 4, **caractérisé en ce qu'**un moyen d'étanchéité (23), destiné à hermétiser le module de mesure (10) par rapport à un module de mesure (10) suivant dans le sens de convoyage F et/ou par rapport à une paroi de boîtier (24) d'une disposition de mesure (25), est agencé dans la zone de sortie A de chaque boudin (12) en sortie du canal de transit de boudin (14).

6. Module de mesure (10) selon la revendication 5, **caractérisé en ce que** le moyen d'étanchéité (23) est réalisé et mis au point pour hermétiser de manière active, ledit moyen d'étanchéité (23) étant une bague d'étanchéité (26) gonflable.

7. Module de mesure (10) selon la revendication 6, **caractérisé en ce que** la bague d'étanchéité (26) gonflable est raccordée à une commande d'aération et de ventilation.

8. Module de mesure (10) selon l'une quelconque des revendications 5 à 7, **caractérisé en ce que** le moyen d'étanchéité (23) fonctionne d'aplomb au sens de montage des modules de mesure (10), à savoir dans le sens de convoyage F.

9. Module de mesure (10) selon l'une quelconque des revendications 5 à 8, **caractérisé en ce que** le moyen d'étanchéité (23) est intégré dans une plaque de sortie (27), ladite plaque de sortie (27) étant fixée de manière détachable au boîtier (13).

10. Module de mesure (10) selon la revendication 9, **caractérisé en ce qu'**un corps de forme cylindrique creuse (28), doté d'une surface de gainage perforée est associé à la plaque de sortie (27) qui est agencée sur la face du boîtier (13) en vis-à-vis de la plaque d'alimentation (21).

11. Module de mesure (10) selon la revendication 9 ou 10, **caractérisé en ce que** la plaque d'entrée (21) et la plaque de sortie (27) sont réalisées identiques en ce qui concerne leurs dimensions géométriques.

12. Module de mesure (10) selon l'une quelconque des revendications 5 à 11, **caractérisé en ce que** sont prévues deux alimentations d'air comprimé séparées, l'air comprimé pour l'air d'épuration RL circulant de manière continue et l'air comprimé pour le moyen d'étanchéité (23) stagnant de manière constante.

13. Disposition de mesure (25), réalisée et mise au point pour mesurer des boudins (12) et/ou sections de boudin produit(e)s dans des machines à boudins de l'industrie de transformation du tabac et transporté(e)s dans le sens de convoyage F, comprenant une tête de mesure (29) dotée d'au moins un module de mesure (10) destiné à constituer un tronçon de mesure M, au moins un canal de transit de boudin (30) continu et qui s'étend, dans le sens de convoyage F, au travers de toute la tête de mesure (29) et de tous les modules de mesure (10), étant réalisé dans la tête de mesure (29) et au moins un dispositif de conduite de boudin étant associé à la tête de mesure (29), ainsi qu'une unité d'évaluation (31), à laquelle est raccordé chaque module de mesure (10) par le biais d'une liaison (32), **caractérisé en ce que** chaque module de mesure (10) est réalisé et mis au point selon l'une quelconque des revendications 1 à 12.

14. Disposition de mesure (25) selon la revendication 13, **caractérisée en ce que** la tête de mesure (29) présente plusieurs modules de mesure (10) et que tous les modules de mesure (10) sont agencés dans un boîtier (33) commun de la tête de mesure (29), les modules de mesure (10), qui sont agencés les uns derrière les autres dans le sens de convoyage F pour constituer un tronçon de mesure M₁ ou M₂, constituant un tuyau de protection avec leurs sections de tuyaux de protection (17) et moyens d'étanchéité (23).

15. Disposition de mesure selon la revendication 13 ou 14, **caractérisée en ce que** la tête de mesure présente plusieurs modules de mesure, les sections de tuyaux de protection (17) étant fixées dans le canal de transit de boudin (14) et ajustées de manière individuelle à la fonction de mesure respective du moyen de mesure (15), de sorte que les sections de tuyaux de protection (17) réalisées sont différentes.

16. Disposition de mesure (25) selon l'une quelconque ou plusieurs des revendications 13 à 15, **caractérisée en ce que** les différents modules de mesure (10) sont enfichables dans n'importe quelle position sur un support de module (34) de la tête de mesure (29) aussi bien dans le tronçon de mesure M₁ que dans le tronçon de mesure M₂, des sections du support de module (34) exemptes de module de mesure dans le tronçon de mesure M₁ ou M₂ étant chacune équipées d'un boîtier vide et les raccordements destinés à l'alimentation en air de refroidissement et d'épuration et/ou en air d'étanchéité dans chaque module de mesure (10) étant également réalisés et mis au point sur le support de module (34).

17. Disposition de mesure (25) selon l'une quelconque des revendications 13 à 16, **caractérisée en ce qu'**une unité de coupe de boudin est agencée en amont du premier module de mesure (10) respectif des tronçons de mesure M₁ ou M₂.

18. Machine à boudins (11) destinée à la production d'au moins un boudin (12) et/ou de sections de boudin de l'industrie de transformation du tabac, dotée d'une disposition de mesure (25) selon l'une quelconque des revendications 13 à 17.
